# EUROPÄISCHE PATENTSCHRIFT

(11) **EP 0 331 770 B1**
(45) Veröffentlichungstag und Bekanntmachung des Hinweises auf die Patenterteilung: **25.11.1992**
(21) Anmeldenummer: 88103555.4
(22) Anmeldetag: 08.03.1988
(51) Int. Cl.: E06B 11/08

(54) **Drehkreuz**
Turnstile
Tourniquet

(43) Veröffentlichungstag der Anmeldung: 13.09.1989
(73) Patentinhaber: Malkmus-Dörnemann, Carola, Dr., D-38259 Salzgitter (DE)
(72) Erfinder: Koch, Adolf, Dipl.-Ing., D-3320 Salzgitter 51 (DE)
(74) Vertreter: Einsel, Martin Dipl.-Phys.

(56) Entgegenhaltungen:
- DE-U- 7 927 320
- US-A- 2 204 897
- US-A- 3 019 539

## Beschreibung

Die Erfindung betrifft ein Drehkreuz, dessen Welle mittels einer steuerbaren Sperreinrichtung gegen Drehung in jeweils einer Richtung verriegelbar ist.

Es sind Drehkreuze der verscheidensten Art bekannt, bei denen mehrere Sperrarmhalter mit diesen zugeordneten Sperrarmen oder Sperrbügeln in gleichen Winkelabständen drehsicher mit einer um eine lotrechte oder etwa 45° nach unten geneigt verlaufenden Welle des Drehkreuzes verbunden sind. Damit des Drehkreuz den Durchgang nur in einer Richtung freigibt, sind diese mit steuerbaren Sperreinrichtungen ausgerüstet, die eine elektromechanische oder elektromagnetische Betätigungseinrichtung aufweisen und im Bedarfsfalle auch völlig außer Wirkung gesetzt werden können, damit bei Katastrophenfällen oder dgl. der mit dem Sperrkreuz versehene Durchgang in beiden Richtungen und ohne Behinderung der durchgehenden Personen passiert werden kann. Bei mit geneigt verlaufdender Welle des Drehkreuzes werden zur Freigabe des Durchganges zusätzliches Verriegelungseinrichtungen verwendet, welche zur Freigabe des Durchganges den in der Sperrstellung befindlichen Sperrarm entriegeln, so daß dieser in die lotrechte Position abklappen kann.

Beim Passieren des von dem Drehkreuz gesperrten Durchganges muß die durchgehende Person durch einen Druck gegen den Sperrarm oder die Sperrbügel den in der Sperrstellung befindlichen Arm bzw. Bügel in Durchgangsrichtung wegdrücken, wobei eine Federkraft zu überwinden ist, welche den jeweiligen Sperrarm oder Sperrbügel in der vorhandenen Sperrstellung zu halten sucht. Diese Rückstellkraft bleibt etwa bis zur Hälfte des notwendigen Winkelweges zwischen aufeinanderfolgenden Sperrstellungen des Drehkreuzes erhalten. Bei Überschreiten der Hälfte des Winkelweges wird das Drehkreuz durch die Einwirkung der Federkraft in seiner Bewegung in Richtung auf die nächste Sperrstellung beschleunigt und durch Zusammenwirken mit Rasten in der nächsten Sperrstellung gehalten.

Aus der DE-A-19 05 638 (nächstkommender Stand der Technik) ist beispielsweise ein elektrisch gesteuertes, hydraulisch betätigtes Drehkreuz bekannt, das in zwei Richtungen drehbar ist, jedoch aufgrund einer steuerbaren Sperreinrichtung jeweils eine Vorzugsrichtung zu einem bestimmten Zeitpunkt wählt.

Bei anderen Drehkreuzen ohne auf diese einwirkende Federkräfte und ohne vorgesehene Rastpositionen in der Sperrstellung muß das Drehkreuz mit soviel radial auf dem Umfang der Welle angeordneten Sperrarmen oder Sperrbügeln ausgerüstet sein, daß bereits nach einem relativ kurzen Winkelweg des aus der Sperrstellung herausbewegten Armes oder Bügels durch den nachfolgenden Arm oder Bügel der Durchgang wieder gesperrt wird. Hierdurch wird die Bewegungsfreiheit der den Durchgang passierenden Person im Bereich des Drehkreuzes außerordentlich eingeengt.

Der Erfindung liegt die Aufgabe zugrunde, ein Drehkreuz der einleitend genannten Art so auszubilden, daß eine weitgehend gleichförmige Winkelbewegung des Drehkreuzes von einer Sperrstellung zur nächsten sowie eine sichere Überführung des Drehkreuzes in die jeweils folgende Sperrposition gewährleistet wird.

Zur Lösung vorstehender Aufgabe werden erfindungsgemäß die Merkmale des Anspruches 1 vorgeschlagen.

Durch die vorgenannte Ausbildung des Drehkreuzes wird ein intermittierender Antrieb des Drehkreuzes erreicht, welcher in einfachster Weise durch einen Bewegungsimpuls in der jeweiligen Durchgangsrichtung auf das in Sperrstellung befindliche Kreuz und den dabei betätigbaren elektrischen Schalter ausgelöst werden kann. Die Beendigung der Drehkreuzbewegung bei Erreichen der nächsten Sperrstellung kann ebenfalls durch den genannten Schalter bewirkt werden. Die an der Motorwelle angreifende elektrisch betätigbare Bremseinrichtung sorgt dabei für ein sicheres Anhalten des Drehkreuzes in der nächstfolgenden Sperrposition und verhindert den Nachlauf beim Abschalten des elektromotorischen Antriebes.

Dabei kann die Bremseinrichtung als elektromagnetische Bremseinrichtung ausgebildet sein, oder aber auch als elektrische Wirbelstrombremse. Wenn die Bremseinrichtung elektromagnetisch betätigbar ist, so kann je nach Schaltung der Elektromagneten die Bremswirkung entweder bei Erregung oder bei Entregung der Magnete erfolgen, wobei ggf. zusätzliche Druckfedern vorgesehen sein können, die den elektromagnetischen Kräften entgegenwirken. Je nach Schaltung der Bremseinrichtung wird durch den obengenannten, durch den Bewegungsimpuls auf das in Sperrichtung befindliche Kreuz betätigbaren elektrischen Schalter der Stromkreis der Bremseinrichtung geöffnet oder geschlossen.

Der elektromotorische Antrieb des Drehkreuzes kann aus einem Elektrogetriebemotor bestehen, oder aber auch aus einem vom Elektromotor getrennten Getriebe.

Motorisierte Drehkreuze an sich sind zwar bekannt, etwa aus der US-A-22 04 897. Dieses Drehkreuz ist jedoch nur in einer Richtung drehbar, um seine Aufgabe überhaupt erfüllen zu können. Es handelt sich dabei um eine Einrichtung, die einer Person den Durchgang versperrt, bis sie der Maschine ein von dieser angebotenes Ticket entnommen hat. Eine solche Einrichtung kann zwangsläufig nur für die Kontrolle einer Durchgangsrichtung ausgelegt werden. Der Motor ist darüberhinaus mit einem selbsthemmenden Getriebe verbunden.

Eine weitere mit einem Motor versehene, karussellähnliche Beförderungsmöglichkeit für Personen auf einer Platte ist aus der US-A-30 19 539 bekannt, bei der die Platte ebenfalls nur in einer Richtung drehbar ist. Das Karussell setzt sich nach Einwurf einer Münze in Bewegung und befördert dann die auf der Platte stehenden Personen.

Die Bremseinrichtung kann erfindungsgemäß baulich mit dem Elektromotor vereint sein, oder aber als eine vom Elektromotor getrennte Bremse auf die Welle des Elektromotors einwirken.

Die Ein- und/oder Ausschaltung der Stromkreise für den Antriebsmotor kann über zusätzliche Schalteinrichtungen erfolgen, die von dem durch den Bewegungsimpuls in Sperrstellung des Kreuzes betätigbaren elektrischen Schalter betätigt werden.

Besonders zweckmäßig ist es, wenn der durch einen Bewegungsimpuls in Durchgangsrichtung auf das in Sperrstellung befindliche Kreuz betätigbare Schalter im Bereich der Drehkreuzwelle angeordnet ist und mit diesem Schalter zusammenwirkende, mit der Drehkreuzwelle umlaufende Schaltnocken vorgesehen sind. Bei Verwendung einstellbarer Schaltnocken kann eine genaue Justierung der Sperrstellungen des Drehkreuzes erreicht werden. Der durch die Schaltnocken betätigbare Schalter kann dabei als Ein- und Ausschalter sowohl für den Stromkreis des Antriebsmotors als auch der Bremseinrichtung dienen.

Bei der vorgenannten Ausbildung des Drehkreuzes ist es somit lediglich erforderlich, den in der Sperrstellung befindlichen Sperrarm oder Sperrbügel über einen kurzen Winkelweg aus seiner Sperrstellung herauszudrücken, um auf diese Weise den elektrischen Schalter zu betätigen, durch den dann der weitere Bewegungsablauf des Sperrkreuzes bis zum Erreichen der nächsten Sperrstellung eingeleitet wird.

Bei Verwendung eines Getriebes großer Untersetzung und mit entsprechend großen Reibkräften kann die Bremseinrichtung beim Einfahren des Drehkreuzes in die jeweilige Sperrstellung nur vorübergehend betätigt und dann gelöst werden, beispielsweise mittels eines Zeitrelais, ohne daß die Gefahr einer Verschwenkung des Drehkreuzes aus der Sperrstellung besteht. In diesem Falle ist es lediglich notwendig, über den durch einen Bewegungsimpuls des Kreuzes betätigbaren elektrischen Schalter die Bremseinrichtung kurz vor Erreichen der jeweiligen Sperrstellung zu betätigen, während in der übrigen Zeit die Bremseinrichtung in der Offenstellung verharrt.

Der durch die umlaufenden Schaltnocken betätigbare Schalter kann entweder als mechanisch betätigbarer Schalter oder aber auch als berührungslos arbeitender Schalter ausgebildet sein.

In denjenigen Fällen, in denen der intermittierende Antrieb nicht durch einen Bewegungsimpuls auf das in Sperrstellung befindliche Drehkreuz erwünscht ist, kann die Auslösung des Bewegungsablaufes des Sperrkreuzes dadurch erfolgen, daß ein berührungslos arbeitender, durch Annäherung an des Drehkreuz in der jeweiligen Durchgangsrichtung betätigbarer zusätzlicher elektrischer Schalter in Parallelschaltung zu dem durch den Bewegungsimpuls auf das Drehkreuz betätigbaren elektrischen Schalter vorgesehen ist. Der durch Annäherung an das Drehkreuz betätigbare zusätzliche elektrische Schalter kann beispielsweise ein nach Art einer Lichtschranke arbeitender Schalter oder aber ein durch Infrarotsensoren betätigbarer Schalter sein. Durch diesen Schalter wird bei der beschriebenen Anordnung der Antrieb des Drehkreuzes aus der jeweiligen Sperrstellung in Gang gesetzt, während die Stillsetzung über den durch den Bewegungsimpuls betätigbaren elektrischen Schalter erfolgt.

Bei einer anderen weiteren Ausbildungsform ist vorgesehen, daß ein berührungslos arbeitender, durch Annäherung an das Drehkreuz in der jeweiligen Durchgangsrichtung betätigbarer Schalter oder ein in der jeweiligen Durchgangsrichtung vor dem Drehkreuz angeordneter zusätzlicher Schalter mit einem mechanischen oder elektronischen, insbesondere durch Magnetkarte betätigbaren Schloß verbundener Schalter zum Öffnen des Stromkreises für die Bremseinrichtung vorgesehen ist.

Bei der Anordnung eines zusätzlichen, mit einem mechanischen oder elektronischen Schloß verbundenen Schalters zum Öffnen des Stromkreises für die Bremseinrichtung wird ein kontrollierter Zugang zu dem Sperrkreuz erreicht. Bei Verwendung von Magnetkarten kann das elektronische Schloß mit einer Datenverarbeitungsanlage verbunden sein, so daß durch entsprechende Daten der Magnetkarte feststellbar ist, wann und wer das Drehkreuz passiert hat. Bei Anordnung des genannten mechanischen oder elektronischen Schlosses sowohl vor als auch hinter dem Drehkreuz ist eine entsprechende Kontrolle in beiden Durchgangsrichtung möglich, wobei mittels des mechansichen oder elektronischen Schlosses gleichzeitig auch eine entsprechende Umschaltung der Sperreinrichtung für das Drehkreuz erfolgen kann, so daß es in der jeweiligen Durchgangsrichtung drehbar ist und in der Gegenrichtung gesperrt wird.

Eine besonders zweckmäßige Ausführung wird erreicht, wenn wenigstens der durch Bewegungsimpuls auf das Drehkreuz betätigbare Schalter mit einem Frequenzumformer verbunden ist, welcher im Stromkreis des Antriebsmotors angeordnet ist. Über den Frequenzumformer kann der gesamte Bewegungsablauf des Sperrkreuzes gesteuert und den jeweiligen Verhältnissen angepaßt werden, um beispielsweise der Geometrie des Drehkreuzes mit zum Boden geneigt verlaufender Drehachse Rechnung zu tragen. Besonders günstig ist es, wenn auch der Stromkreis der Bremseinrichtung an den Frequenzumformer angeschlossen ist, so daß über den Frequenzumformer eine präzise Steuerung der Bremseinrichtung erfolgen kann. Dabei kann in der bereits oben beschriebenen Weise durch zusätzliche, durch Annäherung an das Drehkreuz betätigbare oder aber mit einem mechanischen oder elektronischen Schloß verbundene Schalter die Einschaltung des Frequenzumformers erfolgen, nach dessen Programmablauf dann die Bewegung des Drehkreuzes gesteuert wird, ehe mit Erreichen der nächsten Sperrstellung über den durch einen Bewegungsimpuls auf das Drehkreuz betätigbaren Schalter die Abschaltung des Frequenzumformers erfolgt.

Die Zeichnung gibt in schematischer Darstellung ein Ausführungsbeispiel der Erfindung wieder.

Die Zeichnung gibt einen ausschnittsweisen Längsschnitt durch ein Antriebsgehäuse eines Drehkreuzes wieder, dessen in der Zeichnung nicht wiedergegebenen Sperrarme in gleichen Winkelabständen drehsicher mit einer etwa um 45° nach unten geneigt verlaufenden Welle verbunden sind.

In der Zeichnung erkennt man einen das Drehkreuz antreibbaren Elektromotor 1, welcher mit einer wellenmontierten elektrisch betätigbaren Bremseinrichtung 2 ausgerüstet bzw. gekoppelt ist, so daß der Motor 1 und die Bremseinrichtung 2 von einem gemeinsamen Gehäuse umschlossen sind. Der Motor 1 ist als Getreibemotor ausgebildet, d.h. mit ihm ist integral das insgesamt mit 6 bezeichnete Getriebe verbunden. Die Abtriebswelle des Getriebes 6 bildet funktionell einen Teil der Drehkreuzwelle 8, so daß sie in der Zeichnung ebenfalls mit 8 bezeichnet wurde. Die Drehkreuzwelle 8 ist mittels eines Flanschlagers 18 an der frontseitigen Wand 16 des Gehäuses gehalten.

Mit dem Getriebe ist ferner eine Drehmomentstütze 14 verbunden, durch die ein Bolzen 13 hindurchgreift, welcher über ein Knotenblech 12 mit der frontseitigen Wand 16 des Gehäuses fest verbunden, vorzugsweise verschweißt ist.

Die mit der Drehkreuzwelle 8 zusammenwirkende Umsteuersperreinrichtung, welche die Drehung des Sperrkreuzes in jeweils nur einer Richtung ermöglicht und in der anderen Richtung sperrt, ist in der Zeichnung nicht wiedergegeben, da sie nicht Gegenstand der Erfindung ist. Auch die Vorrichtung zum Verriegeln der einzelnen Sperrarme und zum Entriegeln des jeweils in der Sperrstellung befindlichen Armes zur vollständigen Freigabe des Durchganges durch Abklappen dieses Sperrarmes nach unten ist in der Figur nicht dargestellt, da auch diese Vorrichtung nicht Gegenstand der Erfindung ist.

Die Drehkreuzwelle 8 ist in dem dargestellten Beispiel an ihrem der rückwärtigen Wand 16a des Gehäuses zugekehrten Ende mit einer Schaltscheibe 4 drehsicher verbunden. Die Schaltscheibe wird umschlossen von einem mit dem Gehäuse des Getriebes fest verbundenen Haltering 3.

Auf der Schaltscheibe 4 sind aufragende Schaltnocken 5 angeordnet, deren Anzahl und Verteilung um die Antriebswelle 8 des Drehkreuzes der Anordnung der in der Zeichnung nicht wiedergegebenen Sperrarme auf der Antriebswelle 8 des Drehkreuzes entspricht. Die Schaltnocken 5 können dabei zur Einstellung als um eine Achse verdrehbare Exzenternocken ausgebildet sein. Die Schaltnocken 5 arbeiten mit einem elektrischen Schalter 10 zusammen, welcher mittels eines Halteringes 9 auf dem Befestigungsring 3 ortsfest angeordnet ist.

Der elektrische Schalter 10 ist dazu vorgesehen, daß er durch einen Bewegungsimpuls in der jeweiligen Durchgangsrichtung auf das in Sperrstellung befindliche Drehkreuz unmittelbar oder mittelbar den Stromkreis für den Antriebsmotor 1 und die Bremseinrichtung 2 öffnet und/oder schließt.

In der dargestellten Position befindet sich das Sperrkreuz in der Sperrstellung. Einer der Schaltnocken 5 steht in fluchtender Position mit dem elektrischen Schalter 10, so daß dieser in der genannten Stellung den Stromkreis des Elektromotors 10 geöffnet hält und ebenso den Stromkreis für die elektrisch betätigbare Bremseinrichtung 2. Wird nun von einer in Richtung des Pfeiles 20 gehenden Person durch einen Bewegungsimpuls auf den in der Sperrstellung befindlichen Sperrarm die Drehkreuzwelle 8 in Richtung des Pfeiles 21 um wenige Winkelgrade verschwenkt, so wird hierdurch der in Fluchtung mit dem elektrischen Schalter 10 befindliche Schaltnocken außer Eingriff mit dem elektrischen Schalter 10 gebracht und hierdurch bei der vorgenannten elektrischen Schaltungsanordnung der Stromkreis für den elektrischen Antriebsmotor 1 geschlossen, während der Stromkreis für die elektrisch betätigbare Bremseinrichtung geöffnet bleibt und somit die Bremseinrichtung nicht auf die Welle des Elektromotors 1 einwirkt.

Durch die Motorbetätigung wird somit die Drehkreuzwelle 8 in Richtung des Pfeiles 21 solange weiterverschwenkt, bis der nächste Schaltnocken 5 in eine fluchtende Position mit dem elektrischen Schalter 10 gelangt. Dies geschieht unmittelbar bevor der nächste Sperrarm in seine Sperrstellung gelangt. Durch die Einwirkung des Schaltnockens 5 auf den elektrischen Schalter 10 wird der Stromkreis für den Elektromotor 1 geöffnet und gleichzeitig vorübergehend der Stromkreis für die elektrisch betätigbare Bremseinrichtung 2 geschlossen, so daß das Sperrkreuz mit Erreichen der Sperrstellung stillgesetzt wird. Über ein Zeitrelais kann die elektrische Bremseinrichtung 2 wieder geöffnet werden.

In der dargestellten Figur ist schematisch angedeutet, daß zusätzliche Schalter 22,23 beispielsweise beiderseits der Drehkreuzwelle 8 in der frontseitigen Wand 16 des Gehäuses angeordnet sein können. Diese zusätzlichen Schalter 22 und 23 sind in dem Beispiel als durch Magnetkarten betätigbare Schalter ausgebildet und hinter entsprechenden Schlitzen 24 und 25 in der frontseitigen Wand 16 angeordnet.

Die Schalter 22 und 23 können zum einen zur Umsteuerung der Sperreinrichtung für das Drehkreuz dienen und gleichzeitig zum Öffnen des Stromkreises für die Bremseinrichtung 2 vorgesehen sein. Dabei kann durch elektronische Abtastung der Magnetkarten und Verbindung der Schalter 22 und 23 mit einer Datenaufzeichnungseinrichtung registriert werden, wann und wer den mit dem Sperrkreuz ausgerüsteten Durchgang in welcher Durchgangsrichtung passiert hat.

Die zusätzlichen Schalter 22 und 23 können jedoch auch als einfache berührungslose Schalter ausgebildet sein, welche die Umsteuerung der Sperreinrichtung für das Drehkreuz bewirken und außerdem parallel zu der elektrischen Schalteinrichtung 10 angeordnet sind, so daß durch diese Schalter bei Annäherung einer Person an das Drehkreuz der Stromkreis für den Elektromotor 1 geschlossen und somit das Drehkreuz bis zum Erreichen der nächsten Sperrstellung angetrieben wird. Die Stillsetzung des Drehkreuzes erfolgt wiederum in der bereits beschriebenen Weise mittels des elektrischen Schalters 10 durch Zusammenwirken mit dem nächsten Schaltnocken 5.

Schließlich ist in der Figur noch angedeutet, daß ein Frequenzumformer 11 in dem Gehäuse angeordnet sein kann, an welcher der Stromkreis des Antriebsmotors 1 und vorzugsweise auch der Stromkreis der Bremseinrichtung 2 angeschlossen ist. Bei Anordnung eines derartigen Frequenzumformers wird über die beschriebenen Schalter 10 sowie die ggf. vorgesehenen Zusatzschalter 22 und 23 über den Frequenzumformer 11 der Stromkreis des Antriebsmotors 1 und der Bremseinrichtung 2 mit dem speisenden Netz verbunden. Über den Frequenzumformer können die Bewegungsgeschwindigkeit des Sperrkreuzes und die Betätigung der elekttrischen Bremse 2 in sehr weiten Grenzen und feinfühlig gesteuert werden. Mit seiner Hilfe kann auch die Drehrichtungsumkehr des Motors, beispielsweise über die zusätzlichen Schalter 22 und 23 erfolgen. Er ermöglicht auch die weitgehende elektrische Abbremsung des Elektromotors 1, so daß die Bremseinrichtung 2 praktisch nur noch als kurzfristig wirksame Haltebremse ausgebildet werden muß.

## Patentansprüche

1. Drehkreuz, dessen Welle (8) mittels einer steuerbaren Sperreinrichtung gegen Drehung in jeweils einer Richtung verriegelbar und mit einem Getriebe (6) verbunden ist, welches von einem in seiner Drehrichtung umkehrbaren Elektromotor (1) antreibbar ist, wobei an der Motorwelle eine elektrisch betätigbare Bremseinrichtung (2) angreift und ein durch einen Bewegungsimpuls in der jeweiligen Durchgangsrichtung auf das in Sperrstellung befindliche Kreuz betätigbarer elektrischer Schalter (10) vorgesehen ist, welcher unmittelbar oder mittelbar den Stromkreis für den Antriebsmotor und die Bremseinrichtung öffnet und/oder schließt.

2. Drehkreuz nach Anspruch 1, **dadurch gekennzeichnet,** daß der durch einen Bewegungsimpuls in Durchgangsrichtung auf das in Sperrstellung befindliche Kreuz betätigbare Schalter (10) im Bereich der Drehkreuzwelle (8) angeordnet ist und mit diesem Schalter zusammenwirkende, mit der Drehkreuzwelle umlaufende Schaltnocken (5) vorgesehen sind.

3. Drehkreuz nach Anspruch 1 oder 2, **dadurch gekennzeichnet,** daß ein berührungslos arbeitender, durch Annäherung an das Drehkreuz in der jeweiligen Durchgangsrichtung betätigbarer zusätzlicher elektrischer Schalter (22 bzw. 23) in Parallelschaltung zu dem durch den Bewegungsimpuls aur das Drehkreuz betätigbaren elektrischen Schalter (10) vorgesehen ist.

4. Drehkreuz nach Anspruch 1 oder 2, **dadurch gekennzeichnet,** daß ein berührungslos arbeitender, durch Annäherung an das Drehkreuz in der jeweiligen Durchgangsrichtung betätigbarer Schalter oder ein in der jeweiligen Durchgangsrichtung vor dem Drehkreuz angeordneter zusätzlicher Schalter mit einem mechanischen oder elektronischen, insbesondere durch Magnetkarte betätigbaren Schloß verbundener Schalter (22 bzw. 23) zum Öffnen des Stromkreises für die Bremseinrichtung vorgesehen ist.

5. Drehkreuz nach einem der vorhergehenden Ansprüche, **dadurch gekennzeichnet,** daß wenigstens der durch den Bewegungsimpuls auf das Drehkreuz betätigbare Schalter (10) mit einem Frequenzumformer (11) verbunden ist, welcher im Stromkreis des Antriebsmotors (1) angeordnet ist.

6. Drehkreuz nach Anspruch 5, **dadurch gekennzeichnet,** daß auch der Stromkreis der Bremseinrichtung (2) an den Frequenzumformer (11) angeschlossen ist.

## Claims

1. Turnstile whose shaft (8) is lockable by means of a controllable locking device against rotation in one direction at a time and is coupled to a drive mechanism (6) which is drivable by an electric motor (1) that is reversible in its direction of rotation, wherein an electrically operable braking device (2) acts on the motor shaft and an electrical switch (10), operable by an impulse motion in the current direction of passage on the stile located in the blocking position, is provided, which directly or indirectly opens and/or closes the electric circuit for the drive motor and the braking device.

2. Turnstile in accordance with Claim 1, characterised in that, the switch (10), operable by an impulse motion in the direction of passage on the stile located in the blocking position, is arranged in the vicinity of the turnstile shaft (8) and tripping cams (5) surrounding the turnstile shaft and co-operating with this switch are provided.

3. Turnstile in accordance with Claim 1 or 2, characterised in that, a non-contact making additional electrical switch (22 or 23), which is operable by approach to the turnstile in the current direction of passage, is provided in a parallel circuit with the switch (10) operable by the impulse motion on the turnstile.

4. Turnstile in accordance with Claim 1 or 2, characterised in that, a non-contact making switch which is operable by approach to the turnstile in the current direction of passage or an additional switch arranged in front of the turnstile in the current direction of passage is provided with a mechanically or electronically operable, particularly with magnetic cards, lock connected switch (22 or 23) for the opening of the electric circuit for the braking device.

5. Turnstile in accordance with any of the preceding Claims, characterised in that, at least the switch (10) operable by the impulse motion on the stile is coupled to a frequency changer (11) which is arranged in the electric circuit of the drive motor (1).

6. Turnstile in accordance with Claim 5, characterised in that, the electric circuit of the braking device (2) is also connected to the frequency changer (11).

## Revendications

1. Tourniquet dont l'arbre (8) peut être verrouillé, au moyen d'un dispositif de blocage commandable, pour interdire sa rotation dans une direction considérée, et est relié à une transmission (6) pouvant être entraînée par un moteur électrique (1) à sens de rotation réversible, tourniquet dans lequel un dispositif de freinage (2) actionnable électriquement est en prise avec l'arbre du moteur et un interrupteur électrique (10), actionnable par une impulsion motrice imprimée, dans la direction de passage considérée, au tourniquet occupant une position bloquée, ouvre et/ou ferme directement ou indirectement le circuit de courant destiné au moteur d'entraînement et au dispositif de freinage.

2. Tourniquet selon la revendication 1, caractérisé par le fait que l'interrupteur (10), actionnable par une impulsion motrice imprimée, dans la direction de passage, au tourniquet occupant une position bloquée, est installé dans la région de l'arbre (8) du tourniquet ; et par la présence de cames de commutation (5) qui coopèrent avec cet interrupteur, et tournent avec l'arbre du tourniquet.

3. Tourniquet selon la revendication 1 ou 2, caractérisé par la présence d'un interrupteur électrique supplémentaire (22, respectivement 23) qui fonctionne sans contact, est actionnable en se rapprochant du tourniquet dans la direction de passage considérée, et est branché en parallèle avec l'interrupteur électrique (10) pouvant être actionné par l'impulsion motrice imprimée audit tourniquet.

4. Tourniquet selon la revendication 1 ou 2, caractérise par la présence d'un interrupteur qui fonctionne sans contact et est actionnable en se rapprochant du tourniquet dans la direction de passage considérée ; ou d'un interrupteur supplémentaire (22, respectivement 23) qui est disposé avant le tourniquet dans la direction de passage considérée et est raccordé à une serrure mécanique ou électronique, notamment actionnable par une carte magnétique, en vue d'ouvrir le circuit de courant destiné au dispositif de freinage.

5. Tourniquet selon l'une des revendications précédentes, caractérisé par le fait qu'au moins l'interrupteur (10), actionnable par l'impulsion motrice imprimée au tourniquet, est raccordé à un convertisseur de fréquences (11) branché dans le circuit de courant du moteur d'entraînement (1).

6. Tourniquet selon la revendication 5, caractérisé par le fait que le circuit de courant du dispositif de freinage (2) est connecté, lui aussi, au convertisseur de fréquences (11).
